# EUROPÄISCHE PATENTSCHRIFT

(11) **EP 1 607 501 B1**
(45) Veröffentlichungstag und Bekanntmachung des Hinweises auf die Patenterteilung: **25.07.2007**
(21) Anmeldenummer: 04014346.3
(22) Anmeldetag: 18.06.2004
(51) Int. Cl.: D03C 3/12, D03D 39/16

(54) **Verfahren und Vorrichtung zur Fachbildung jacquardgemusterter Polkettfäden auf einer Doppelflorwebmaschine**
Method and device for shedding jacquard patterned pile warp yarns in a face to face weaving machine
Procédé et dispositif pour former la foule d'une poile au dessin Jacquard dans un métier à tisser double peluche

(43) Veröffentlichungstag der Anmeldung: 21.12.2005
(73) Patentinhaber: SCHÖNHERR Textilmaschinenbau GmbH, 09113 Chemnitz (DE)
(72) Erfinder: Göss, Rainer, Dr., 09387 Jahnsdorf/Erzgebirge (DE); Burkert, Martin, 95444 Bayreuth (DE)
(74) Vertreter: Myon, Gérard Jean-Pierre

(56) Entgegenhaltungen:
- EP-A- 0 848 097
- EP-A- 1 069 218
- DE-C- 19 924 689

## Beschreibung

Die Erfindung betrifft ein Verfahren und eine Vorrichtung zur Fachbildung jacquardmustemder Polkettfäden auf einer Doppelflorwebmaschine mit mindestens zwei übereinander angeordneten Schusseintragszonen zwischen jeweils angrenzenden Fachebenen, wobei die Polfäden über Litzen - dem Muster und der gewählten Bindung entsprechend - jeweils einer Fachebene zugeordnet und schließlich nach der Offenfach-Arbeitsweise in diese Fachebene bewegt werden, wobei die Gruppe der nicht musternden Polfäden in einer oberen und/oder unteren Grundware eingebunden und die musternden Polfäden abwechselnd in der oberen Grundware und in der unteren Grundware eingebunden und dabei zwischen beiden Grundwaren aufgespannt werden.

An Doppelfachwebmaschinen oder Webmaschinen mit mehr als einer Schusseintragszone ist es üblich, die an der Fachbildung teilnehmenden Kettfäden in Fachebenen jeweils oberhalb, unterhalb von oder zwischen Schusseintragszonen entsprechend der gewünschten Bindung aufzuteilen. Die Polkettfäden jeder einzelnen Fachebene werden mit Hilfe von Fachbildevorrichtungen einzeln oder gruppenweise ausgewählt und dann in die vorgegebene neue Fachebene bewegt. Die Polkettfäden tangieren dabei die Schusseintragszonen in einem größeren oder kleineren Abstand von der Bewegungsbahn der Schusseintragselemente.

Für Polfäden strebt man möglichst große Fachöffnungswinkel an, während die Bindekettfäden und die Spannkettfäden die Bahn der Schusseintragselemente - bzw. die Schusseintragszone - sehr nahe tangieren und dieselben führen.

Alle Polkettfäden werden zum Zwecke der Fachbildung durch Ösen an Litzen geführt, die einem mustergemäßen Antrieb folgen. Wird eine Litze einer bestimmten Fachebene zugeordnet, endet ihr Hub stets in ein und derselben Position. Diese Position wird durch die voreingestellte Lage und den Hub der Messerkästen oder Fingerrechen der Jacquardmaschine bestimmt.

Durch die DE 199 24 689 C1 ist eine Vorrichtung bekannt geworden, mit Hilfe derer die Fachöffnungswinkel im Bereich der Leistenkettfäden begrenzt - gehalten werden. Diese Fachbegrenzer wirken jeweils auf die beiden äußeren Fachebenen ein und begrenzen deren Öffnungswinkel derart, dass ein mittels Düsen eingetragenes, noch nicht angeschlagenes Fadenende während des Schusseintrages ausreichend sicher darin gehalten wird.

U. a. durch die EP 1 069 218 B1 ist eine Vorrichtung bekannt, die zur Fachbildung von Kettfäden an Webmaschinen mit einer einzigen Schusseintragszone für jeden einzelnen Kettfaden einen separaten Fachbildeantrieb aufweist. Die für diesen Zweck beschriebenen Betätigungselemente bestehen aus einem Motor, dessen Antriebsrad mit einer Schnur (Harnisch) verbunden ist. Die Hubgröße kann in Abhängigkeit von dem Abstand der jeweiligen Litze von der Schussanschlagkante zur Sicherung des nötigen Fachöffnungswinkels variiert werden.

In dem US 6 293 315 B1 ist eine ähnliche Vorrichtung beschrieben, bei der das Antriebsrad des Motors als Teil eines Flaschenzuges ausgeführt ist.

Diese zuletzt genannten Dokumente - DE 199 24 689 C1, EP 1 069 218 B1 und US 6 293 315 B1 - befassen sich ausschließlich mit Webmaschinen, die nur eine einzige Schusseintragszone und nur zwei Fachebenen aufweisen. Das auf diesen Maschinen hergestellte Gewebe ist ein Flachgewebe. Die Höhe des Webfaches ist an diesen Maschinen relativ gering.

An Webmaschinen mit zwei oder mehr Schusseintragszonen, wie sie aus EP-A-0 848 097 bekannt sind, vergrößert sich die gesamte Fachhöhe deutlich. Ein Einsatz von einzelnen Betätigungselementen für die Fachbildung der Polfäden an Doppelflorwebmaschinen ist nicht möglich. Die meist sehr voluminösen und auf sehr engem Raum geführten Polfäden klammern aneinander und lassen eine Reduzierung der Fachöffnungswinkel nicht zu.

Bei den erforderlichen großen Fachöffnungswinkeln erhöht sich der Energiebedarf für die einzelnen Betätigungselemente und damit auch ihre Erwärmung. Bei der notwendigerweise dichten Packung der Betätigungselemente ist das Problem der Kühlung von besonderer Bedeutung. Eine wirtschaftliche Betriebsweise ist nicht gegeben.

Zur Reduzierung der Fachhöhe des Webfaches an Doppelflorwebmaschinen hat man aus Gründen der Leistungssteigerung in der DE 32 05 227 A1 vorgeschlagen, die Weblade auf einem Parallelogramm zu führen. Durch diese Gestaltung kann man insbesondere die Höhe der Weblade und ihren Weg deutlich begrenzen. Die die Polfäden führenden Litzen kann man so näher an der Schusseintragszone führen. Der Hub der Litzen reduziert sich. Der Fachöffnungswinkel bleibt jedoch konstant.

Der Einsatz von einzelnen rotierenden Betätigungselementen, die die Harnischschnüre auf einer Rolle aufwickeln, ist auch bei Verwendung einer so geführten Weblade noch nicht möglich.

Die Aufgabe der vorliegenden Erfindung ist es, die Ausbildung des Webfaches so zu modifizieren, dass ggf. unter Verwendung einzelner Betätigungselemente für die Steuerung der Polfäden die Fachhöhe der Polfäden reduziert werden kann, ohne dass diese bei gleichbleibender Kettdichte bei der Fachbildung aneinander klammern.

Erfindungsgemäß wird diese Aufgabe durch das Verfahren gemäß Anspruch 1 gelöst.
Mit der erfindungsgemäßen Modifizierung des Webfaches wird erreicht dass die Differenzen der Fachabmessungen durch die unterschiedlichen Einbindungspositionen an den unterschiedlichen Grundwaren dadurch kompensiert werden, dass die Polfäden, wenn sie als Totpol oder als mit der Musterung beginnender Polfaden abbinden, einen kleineren Hub in das Außenfach durchführen.
Mit dieser neuen Art der Fachbildung lassen sich die Vorteile der einzeln gesteuerten Betätigungselemente auch auf Doppelflorwebmaschinen übertragen, auf denen voluminöse Polfäden in großer Dichte eingebunden werden und die mehr als eine Schusseintragsebene besitzt.

Ein weiterer Vorteil der Erfindung besteht darin, dass das auf diese Weise verkleinerte Webfach die Verwendung einer deutlich in ihrer Größe und in ihrer Masse reduzierten Weblade ermöglicht. Dies führt zu einer Steigerung der Drehzahl der Webmaschine. Auch auf der Weblade befestigte, in das Webfach hineinragende Elemente - wie Führungszähne für das Schusseintragsorgan, Hilfsdüsen bei Airjet-Schusseintrag - können kürzer und damit leichter und stabiler ausgeführt werden.

Mit der Staffelung der Polfäden in ihren Endlagen nach Anspruch 2 lassen sich auch bei verkleinerten Fachabmessungen die Polfäden während des Fachvertrittes ohne zu klammern voneinander lösen .

Der Anspruch 3 präzisiert den Anspruch 1 bezüglich der Art und Weise, wie man - durch die unterschiedlichen Hübe in das Außenfach - die Fachhöhe der Polfäden reduzieren kann.

Die Staffelung der Endpositionen der Litzen auch in den Außenfächern - nach Anspruch 4 - verringert die Klammereffekte auch in diesen Bereichen. Letzteres hat vor allem dann Bedeutung, wenn die neu musternden Polfäden im Außenfach aus dem jeweiligen Totpolstrang gelöst werden.

Mit der Modifizierung des Fachvertrittes nach Anspruch 5 kann man klammernde Polfäden mit höherer Zuverlässigkeit voneinander lösen, ohne das Webfach im Bewegungsbereich der Weblade auf Dauer zu vergrößern.

Die in Anspruch 6 definierte Arbeitsweise vermeidet wirkungsvoll einen zeitweiligen Stau von Polfäden im Bereich des Mittelfaches und beugt damit einem Klammern der Polfäden wirksam vor.

Der Anspruch 7 zeigt ein abgewandeltes Verfahren zur Lösung der Aufgabe auf. Anstelle der differenzierten Positionierung der Polfäden in den Außenfächern in Abhängigkeit von der letzten Bindung in einer der Grundwaren wird hier ein mechanischer Fachbegrenzer verwendet, der den Bewegungsspielraum derjenigen Polkettfäden im Bereich der Weblade in ihrer Fachhöhe begrenzt, die aus ihrer eigenen Grundware in das angrenzende Außenfach wechseln.

Die in Anspruch 8 beschriebene Vorrichtung dient auf einfache Weise der Realisierung des Anspruches 1. Die Modifizierung nach Anspruch 9 unterstützt das Lösen der Kettfäden voneinander.

Die Vorrichtung zur Durchführung des Verfahrens nach Anspruch 7 definiert der Anspruch 10. Anspruch 11 zeigt eine vorteilhafte Gestaltung und Anordnung des Webfachbegrenzers für die Ausführung des Verfahrens nach Anspruch 7 auf.

Die Erfindung soll nachfolgend an Ausführungsbeispielen näher erläutert werden. In den dazugehörigen Zeichnungen zeigen:
- Fig. 1: einen schematischen Querschnitt durch das Webfach einer Doppelflorwebmaschine,
- Fig. 2: ein Bewegungsschaubild für einen Polfaden der Oberware,
- Fig. 3: ein Bewegungsschaubild für einen Polfaden der Unterware,
- Fig. 4: eine Darstellung eines Doppelflorgewebes mit dem Verlauf der Polfäden beim Polfadenwechsel,
- Fig. 5: einen schematischen Fachquerschnitt analog zur Fig. 1 mit variierter Steuerung der Polkettfäden und mit Webfachbegrenzer,
- Fig. 6: ein Bewegungsschaubild für einen Polfaden der Oberware passend zur Fig. 5,
- Fig. 7: eine schematische perspektivische Darstellung eines Webfachbegrenzers,
- Fig. 8: eine Detailansicht zur Führung der Webfachbegrenzer mittels Traglitze,
- Fig. 9: eine detailiertere Darstellung des Webfaches, aus der die Staffelung der Litzenösen in den einzelnen Fachebenen ersichtlich ist,
- Fig. 10: eine schematische Darstellung des Antriebes einer Litze mittels rotierendem Betätigungselement,
- Fig. 11: ein Bewegungsdiagramm von Polfäden während eines Fachvertrittes unter Verwendung eines zeitlich begrenzten Überhubes und
- Fig. 12: Bewegungsdiagramme von Polfäden während eines Fachvertrittes mit zeitlicher Staffelung des Durchganges durch die Mitte eines Webfaches.

In Fig. 1 ist das Prinzip der vorliegenden Erfindung entsprechend einer ersten Lösungsvariante dargestellt.

Das Doppelflorgewebe 6 wird zwischen den Platten der Gewebeführung 1, beginnend an der Schussanschlagkante 11 abgezogen und geführt. Die Polfäden werden entweder in dem oberen Grundgewebe 61 oder in dem unteren Grundgewebe 62 abgebunden. Die nicht musternden Polfäden 71 - auch Totpole genannt - der Oberware 61 sind gemäß Fig. 4 regelmäßig zwischen Rückenschüssen 81 und Innenschüssen 82 der Oberware 61 eingebunden. Gleiches trifft für die nicht musternden Polfäden 72 oder Totpole der Unterware 62 zu. Diese sind zwischen den Rückenschüssen 83 und Innenschüssen 84 der unteren Grundware 62 eingebunden.

Wird einer dieser bisher nicht musternden Polfäden 71; 72 zur Musterung ausgewählt, dann wird dieser ausgewählte Polfaden 73 - abweichend von den übrigen nicht musternden Polfäden - über die Schusseintragszone 51 bzw. unter die Schusseintragszone 52 nach außen (nach oben oder unten) bewegt. Der Polfaden 73 spannt sich dabei von seiner letzten Bindung in seiner Grundware 61 nach rechts oben und tangiert außen die ihm benachbarte Schusseintragszone 51. Die Öse 311 der diesen Polfaden 73 führenden Litze 31 befindet sich auf der zusätzlichen inneren oberen Fachebene O2, die durch die beiden beschriebenen Punkte (letzte Bindung an seiner Grundware 61 und die Tangente an Schusseintragszone 51) definiert wird.

Eine gleiche Position nehmen bei der Totpoleinbindung die Polfäden 71 bzw. 72 ein, wenn sie außen um den Innenschuss ihrer Ware binden.

Das sich im Bewegungsbereich des Webblattes 21 ausbildende Webfach ist deutlich kleiner als das Webfach, das sich ausbilden würde, wenn sich die Öse der Litze 31 - wie bisher üblich - in die Position O1 bewegen würde. Vergleichen Sie hierzu in Fig. 1 die Ebenen 730 bzw. 740. Die obere und die untere Fachbegrenzung wird zur Fachmitte um die Differenzbeträge a) und b) (um bis zu je 10 mm) verschoben. Die Weblade 2 bzw. das Webblatt 21 kann um etwa diesen Betrag verkürzt bzw. verkleinert werden. Die Weblade 2 bzw. das Webblatt 21 wird leichter und stabiler.

Setzt dieser neu ausgewählte Polfaden 73 von der Position O2 seine mustemde Bewegung fort, bewegt sich die ihn führende Öse 311 seiner Litze 31 - wie in Fig. 2 dargestellt - zunächst in die äußere, untere Fachebene U1 und dann in die äußere obere Fachebene O1. Diese Steuerung des Polfadens beeinträchtigt die effektive Fachhöhe nicht, weil sich die letzte Bindungsstelle der musternden Polfäden jeweils in der gegenüberliegenden Grundware 61, 62 befindet.

Wird ein bisher nicht musternder Polfaden 74 der unteren Grundware 62 zur Musterung ausgewählt, wird dieser Polfaden 74 - nach Fig. 3 - aus dem Mittelfach M2 kommend mit der Öse 321 seiner Litze 32 zunächst um den verkürzten Hub H1' in die untere Fachebene U2 bewegt. Die Ebene, in der sich der Polfaden 74 erstreckt, beginnt an der letzten Bindungsstelle in der unteren Grundware 62 und tangiert unterhalb und außen die untere Schusseintragszone 52.

Auf diese Weise wird auch in diesem Falle das Webfach im Bereich der Weblade um den Differenzbetrag b) kleiner ausgebildet als bei einer Fachbildung im herkömmlichen Sinne. Die Öse 321 der Litze 32 wurde nach herkömmlicher Art in die Fachebene U1 bewegt und der Polfaden erstreckte sich bisher in der Ebene 740.

Der weitere Verlauf der Bewegung der Öse 321 an der Litze 32 ist aus Fig. 3 ersichtlich. Der Polfaden 74 wird in den folgenden Touren jeweils in die äußeren Fachebenen O1 bzw. U1 bewegt. Das Webfach im Bereich des Webblattes 21 wird auch in diesem Fall nicht größer, weil die vorhergehende Bindungsstelle der Polfäden 74, 75, 76 sich in der jeweils gegenüber liegenden Grundware 62, 61 befindet.

Unter dem vorn verwendeten Begriff "tangieren einer Schusseintragszone" verstehen wir nicht das unmittelbare Tangieren der Bahn des Schusseintragselementes. Diese Bahn tangieren im geringen Abstand meist die Bindekettfäden 611, 621 oder die sog. Spannkette (Vgl. Fig. 9), die diese Schusseintragselemente im Webfach führen. Die Polfäden, die meist mit geringerer Spannung zugeführt werden und oft zum Klammern neigen, tangieren die Schusseintragszone außerhalb der Binde- oder Spannkettfäden.

Das Reduzieren der Fachhöhe in der dargestellten Weise könnte bei besonderen Polmaterialien zum Klammern der Polfäden aneinander und damit zur Verhinderung der Fachöffnung führen. Dieser Fall tritt auf, wenn ein neu zur Musterung ausgewählter Polfaden aus dem über längere Zeit gleich bindenden Totpolstrang gezogen werden muss. Das erfolgt meist vom Mittelfach aus in das der jeweils eigenen Grundware zugeordnete Außenfach.

Diesem Nachteil begegnet man dadurch, dass man die Polfäden im Mittelfach M1, M2 während des Schusseintrages in der Höhe gestaffelt anordnet, so das die Polfäden nicht parallel zueinander und innerhalb einer Rietlücke nicht nebeneinander positioniert werden.

In Fig. 1 ist diese Staffelung durch die Ösen-Positionen im Mittelfach angedeutet. Es ist zweckmäßig, diese Staffelung in einander benachbarten Rietlücken zu variieren. Von erheblicher Bedeutung für das Vermeiden des Klammereffektes ist auch der sog. Mittendurchgang, wenn die musternden Polfäden aus einem Außenfach in das andere Außenfach oder die Totpole zwischen Außen- und Mittelfach wechseln. Auch in diesen Phasen ist es zweckmäßig, beim Durchqueren des Mittelfaches oder der Fachmitte die Polfäden gestaffelt nacheinander einander begegnen zu lassen. Das Klammern wird dadurch deutlich reduziert und man kann in der Summe mit reduzierter Fachhöhe und mit reduziertem Fachöffnungswinkel arbeiten, ohne dass Polfäden klammern und diese klammernden Polfäden vom Schusseintragselement durchschlagen werden. Vergleichen sie hierzu auch die Ausführungen zu den Figuren 11 und 12.

Diese hier beschriebene Steuerung der Polfäden beim Beginn ihrer Musterung oder während des Musterns ist jedoch mit den üblichen Jacquardmaschinen nicht realisierbar.

Es ist jedoch möglich, die Steuerung der notwendigen Fachbildebewegungen durch sog. Betätigungselemente oder Motoren 37 zu realisieren, die jeweils einem Polkettfaden bzw. seiner Litze zugeordnet sind (vergleiche Fig. 10 und EP 1 063 326 B1).

Die dort beschriebenen Motoren 37 erhalten durch die zentrale Steuerung ein entsprechendes differenziertes Steuerungsprogramm mit einem verkürzten Hub, mit einer gestaffelten Startposition und mit einem zeitlich differenzierten Mittendurchgang.

Der verkürzte Hub
- H1; H1':: erfolgt aus einer der gestaffelten mittleren Fachpositionen zwischen M1 und M2 in eine Fachposition O2 und U2 bzw.
- H2; H2':: aus einer Fachposition O2 nach U1 oder aus einer Fachposition U2 nach O1.

Diese und andere, übliche Steuerprogramme für die Motoren 37 können in jeder Hubart in Abhängigkeit der Position ihrer Litze 31 innerhalb des Bereiches 3 der jacquardgesteuerten Litzen 31 noch derart variiert werden, dass das Webfach im Bewegungsbereich des Webblattes 21 eine vorgegebene maximale Größe nicht überschreitet.

Wird der Poffaden am Ende seiner Musterung in seine Grundware zurückgeführt, bewegt er sich in das Mittelfach M1 und wird dort der Gruppe der nicht musternden Polfäden wieder in seiner Staffelung zugeordnet und folgt von hier ab dem Steuerprogramm oder den differenzierten Steuerprogrammen für die sog. Totpole 71; 72.

Es sei hier nochmals vermerkt, dass auch während der Bindung der Polfäden als Totpol der verkürzte Hub H1, H1' dann ausgeführt wird, wenn diese außen über dem jeweiligen Innenschuss 82, 84 binden.

In Fig. 5 ist eine zweite Variante des Verfahrens zur Begrenzung der Fachhöhe im Bewegungsbereich der Weblade 2 dargestellt. Unmittelbar hinter der hintersten Position der Weblade 2 bzw. ihres Webblattes 21 sind Webfachbegrenzer 4 angeordnet. Diese Webfachbegrenzer 4 befinden sich in einer der Ebenen, die sich von der letzten Bindung an der eigenen Grundware 61, 62 als äußere Tangente zu den angrenzenden Schusseintragszonen 51, 52 nach oben bzw. nach unten erstrecken.

Diese Ebenen sind durch die Abschnitte der Polfäden 73a bzw. 74a gekennzeichnet. Bei der Verwendung der Webfachbegrenzer 4, 41, 42 braucht die Hubgröße H der Litzen 31, 32 nicht auf die inneren und äußeren Außenfächer differenziert werden. Notwendig erscheint jedoch auch hier die Staffelung der Fachpositionen im Mittelfach M1, M2 und der gestaffelte Durchgang durch das Mittelfach M1, M2.

Das Webfach kann auch bei dieser Ausführung im Bewegungsbereich des Webblattes 21 klein gehalten werden. Die Abmessungen der Weblade 2 sind reduziert und erlauben eine hochtourige Arbeitsweise der Webmaschine.

Angesichts des sehr begrenzten Raumes zwischen der hintersten Position des Webblattes 21 und den jacquardgesteuerten Litzen 31, 32 und angesichts der Tatsache, dass der Raum 3 im Bereich der Jacquardlitzen 31, 32 für Bedienungsvorgänge zugänglich sein muss, bereitet es Schwierigkeiten gestellfeste Fachbegrenzer 4 in diesem Bereich vorzusehen.

Entsprechend einer vorteilhaften Ausführung der vorliegenden Erfindung werden die Webfachbegrenzer 4 als Spanndrähte 41 ausgebildet, die beiderseits des Webfaches unter Verwendung von Spannelementen 410, 420 gestellfest verankert werden (Vgl. Fig. 7 und Fig. 8).

Diese Spanndrähte 41 werden mit Abständen entlang des Webfaches mit Hilfe von Traglitzen 43, die mit Ösen 44 und 45 ausgestattet sind, geführt. Diese wiederum werden gestellfest an oberen Halteschienen 47 und über Federn 46 an unteren Spannschienen 48 fixiert. Die Spanndrähte 41; 42 werden längs ihrer Achse mittels Spannelementen 410; 420 vorgespannt, so dass die Zahl der Traglitzen 43 begrenzt wird. Diese Anordnung der Webfachbegrenzer 4 ist für die beabsichtigte Fachbegrenzung ausreichend stabil und behindert das Einziehen von Polfäden 71 bis 76 in die Ösen 311, 321 der Litzen 31, 32 nicht.

Während bei der Beschreibung nach den Figuren 1 und 5 die Staffelung der einzelnen Endstellungen und Durchgänge der Polfäden im Mittelfach und in den Außenfächern nur sehr schematisch dargestellt wurde, ist aus der Fig. 9 an einem maßstäblich etwas gestreckten Beispiel eines Webfaches die Staffelung der Ösenpositionen im Mittelfach M aufgezeigt. Die linke Dreiergruppe der Litzen 31 ist den Polkettfäden der Oberware 61 zugeordnet, während die Litzengruppe 32 der unteren Grundware zugehörig ist.

Die eingezeichneten Ösenpositionen 311 M, 321 M im Bereich des Mittelfaches M1 sind einerseits diejenigen Positionen der Öse 311, 321, die die Polfäden bei einer Totpolbindung im Mittelfach M1 als vorübergehende Endposition einnehmen. Mustern diese Polfäden, dann sind diese Positionen etwa diejenigen, die die jeweiligen Polfäden während des Fachvertrittes zu einem einheitlichen Zeitpunkt einnehmen.

Wir sehen daraus, dass sich bei einer solchen Staffelung nur sehr wenige der Polfäden gleichzeitig in einer Rietlücke des Webblattes begegnen. Das Klammern der Polfäden aneinander wird bei einer derartigen Ausführung deutlich eingeschränkt. Die gegenseitige Einwirkung der Polfäden innerhalb einer Rietlücke wird auf ein Mindestmaß beschränkt.

Eine ähnliche Arbeitsweise ist in den Außenfächern realisiert. Wenn die Totpole in dem oberen Außenfach binden, befinden sich die Ösen der Litzen in der Position 311/02. In dieser Position hat diese Dreiergruppe eine solche Stellung, dass bei gespannten Polfäden keiner derselben innerhalb einer Rietlücke unmittelbar neben einem zweiten geführt wird.

Wird ein musternder Polfaden aus diesem Strang der Polfäden im Außenfach herausgelöst, dann ist auch dort der Klammereffekt eingeschränkt. Betrachten wir die musternden Polfäden im jeweiligen Außenfach O1, U1, sehen wir eine ähnliche Staffelung der Polfäden, wie wir sie bezogen auf die Totpole im Außenfach O2, U2 beschrieben haben. Es ist jedoch nicht zwingend notwendig, auch in diesem Bereich eine entsprechende Staffelung durchzuführen, weil in aller Regel in dieser Fachebene nur jeweils einer der Polfäden gleichzeitig mustert.

Die gleichartige Staffelung wurde hier deshalb verwendet, damit das Programmieren der einzelnen Betätigungselemente durch die Verwendung von einheitlichen Programmkomplexen vereinfacht werden kann.

In Fig. 10 ist noch einmal schematisch die Art und Weise des Antriebes der Litzen 31 für die Polfäden mit Hilfe eines Betätigungselementes - hier ein Motor 37 - dargestellt. Die Litze 31 im unteren Bereich führt in ihrer Öse 311 den Polfaden. Ein von der Litze 31 nach oben führendes Seil 33 wird über eine lose Rolle 34 geführt und ist an der gestellfesten Leiste 49 befestigt. Die Achse der losen Rolle 34 wird durch ein weiteres Seil 35 mit der Seiltrommel 36 des Betätigungselementes 37 verbunden. Die Seiltrommel 36 besitzt spiralförmige Rillen, in denen das Seil 35 geordnet abgelegt und freigegeben werden kann.

Durch die Verwendung der losen Rolle 34 wird die Größe der Seiltrommel 36 auf ein Minimum beschränkt. Als Nachteil ist jedoch zu vermerken, dass hierbei das erforderliche Antriebsmoment vergrößert wird. Das wiederum führt zu einer deutlichen Vergrößerung der Abmessungen der Motoren 37. Es bleibt dem Fachmann überlassen, ob er die an Doppelfachwebmaschinen erforderlichen größeren Fachabmessungen mit oder ohne lose Rolle 34 realisiert.

In den Figuren 11 und 12 sind noch einmal die Bewegungsdiagramme dargestellt, nach denen die Polfäden während des Fachvertrittes durch die Betätigungselemente gesteuert bewegt werden. Der Fachvertritt findet im wesentlichen in dem Zeitraum vom Verlassen des Webfaches durch ein Schusseintragselement S in einer ersten Tour und dem Wiedereintritt des Schusseintragselementes S1 in das Webfach in einer zweiten Tour statt

In Fig 11 zeigen die Bewegungsdiagramme F und F1 die bisher übliche Bewegungsform. Sie beginnt und endet in der jeweils vorgegebenen Fachebene. Beim Steuern der Fachbildung von Polfäden muss dem Klammereffekt vorgebeugt werden. Zu diesem Zweck wird die Bewegungsdiagramme F3 und F4 derart verändert, das mindestens im Bereich der Endposition der Bewegung zeitlich begrenzt ein Überhub H3 ausgeführt wird bevor der Polfaden endgültig in seiner neuen Fachebene verbleibt. Ein Überhub H4 kann auch vor einem Fachvertritt ausgeführt werden. Je nach dem verwendeten Polmaterial kann damit ein Polfaden besser aus einem Fadenstrang herausgelöst werden.

In Fig. 12 sind Bewegungsdiagramme F5 bis F7 von Polfäden dargestellt, die zu unterschiedlichen Zeitpunkten die Fachmitte im Bereich E und andere Polkettfäden kreuzen. Es ist selbstverständlich, dass auch in diesen Fällen mit einem Überhub gearbeitet werden kann, wie er in Bezug auf die Fig. 11 beschrieben wurde.

### Bezugszeichenliste

- 1: Gewebeführung
- 11: Schussanschlag kante
- 2: Weblade
- 21, 21': Webblatt
- 3: Jacquardlitzenbereich
- 31: Litze
- 311: Öse
- 32: Litze
- 321: Öse
- 33: Seil
- 34: lose Rolle
- 35: Seil
- 36: Seiltrommel
- 37: Motor, Betätigungselement
- 4: Webfachbegrenzer
- 41: Spanndraht
- 410: Spannelement
- 42: Spanndraht
- 420: Spannelement
- 43: Traglitze
- 44: Öse
- 45: Öse
- 46: Feder
- 47: Halteschiene
- 48: Spannschiene
- 49: Tragschiene
- 51: Schusseintragszone (obere)
- 52: Schusseintragszone (untere)
- 6: Gewebe
- 61: Grundware, obere
- 62: Grundware, untere
- (7): Polfäden
- 71: Polfäden, nicht musternd, Totpol, Oberware
- 72: Polfäden, nicht musternd, Totpol, Unterware
- 73: Polfäden, zur Musterung ausgewählt, neu/Ebene
- 730: Polfäden, zur Musterung ausgewählt, alt
- 73a: Polfäden, zur Musterung ausgewählt, mit Webfachbegrenzer; aus eigener Ware/Ebene
- 73b: Polfäden, zur Musterung ausgewählt, mit Webfachbegrenzer; aus fremder Ware
- 74: Polfäden, zur Musterung ausgewählt, neu/Ebene
- 740: Polfäden, zur Musterung ausgewählt, alt
- 74a: Polfäden, zur Musterung ausgewählt, mit Webfachbegrenzer; aus eigener Ware/Ebene
- 74b: Polfäden, zur Musterung ausgewählt, mit Webfachbegrenzer; aus fremder Ware
- 75: Polfaden, musternd
- 76: Polfaden, musternd
- 81, 82: Schussfaden
- 83,84: Schussfaden
- 91: Füllkette/Spannkette - Oberware
- 92: Füllkette/Spannkette - Unterware
- 01: obere, äußere Fachebene
- 02: obere, innere Fachebene
- M1: mittlere Fachebene (Oberware)
- M2: mittlere Fachebene (Unterware)
- U1: untere, äußere Fachebene
- U2: untere, innere Fachebene
- H: Hub
- H1, H1': verkürzter Hub
- H2, H2': Musterhub, verkürzt
- H3, H3': Überhub
- a, b: Differenz
- E, E1: Kreuzungsbereich /Fachmitte
- F, F1 ... F7: Bewegungsd iagramme
- F5' ... F7': Bewegungsd iagramme
- S: Schusseintrag - Ende - 1. Tour
- S': Schusseintrag - Beginn - 2. Tour

## Patentansprüche

1. Verfahren zur Fachbildung jacquardmusternder Polkettfäden auf einer Doppelflorwebmaschine, mit mindestens zwei übereinander angeordneten Schusseintragszonen (51, 52) zwischen jeweils angrenzenden Fachebenen,
wobei die Polfäden über Litzen (31, 32) vor jedem Schusseintrag - dem Muster und der gewählten Bindung entsprechend - jeweils einer Fachebene (O, M, U) zugeordnet und schließlich nach der Offenfach-Arbeitsweise dahin bewegt werden,
wobei die Gruppe der nicht musternden Polfäden (71, 72) in einer oberen und/oder unteren Grundware (61, 62) eingebunden und die musternden Polfäden (75, 76) abwechselnd in der oberen Grundware (61) und in der unteren Grundware (62) gebunden und schließlich zwischen beiden Grundwaren (61, 62) aufgespannt werden,
**dadurch gekennzeichnet,**
**dass** die Litzen (31, 32) mittels elektrischer, nach wählbaren Programmen gesteuerter Betätigungselemente (37), angetrieben werden und
**dass** die Hubgröße der die Polfäden führenden Litzen (31, 32) in Abhängigkeit von der letzten Einbindung in einer der beiden Grundwaren (61, 62) derart variiert wird, dass die Fachhöhe im Bereich der hintersten Endlage der Weblade (2) im Maximum derjenigen entspricht, die die jeweils musternden Polfäden (75, 76) vorgeben.

2. Verfahren nach Anspruch 1, **dadurch gekennzeichnet,**
**dass** die Endpositionen und/oder die Durchtrittspositionen der Polfäden im Bereich des Mittelfaches (M1, M2) derart gestaffelt sind, dass sich regelmäßig nicht mehr als zwei Polfäden, die einer Rietlücke zugeordnet sind, gleichzeitig in einer Ebene befinden oder einander begegnen.

3. Verfahren nach Anspruch 1 oder 2, **dadurch gekennzeichnet,**
**dass** die letztmalig, als nicht musternde in der eigenen Grundware (61, 62) oder als Totpole gebundenen Polfäden (71, 72) stets dann, wenn sie in das der eigenen Grundware (61, 62) zugeordnete Außenfach (O, U) geführt werden, einen verkürzten Hub (H1, H1') in ein jeweils eigenes inneres Außenfach (02, U2) ausführen und
**dass** der verkürzte Hub (H1, H1') in einer Ebene (73, 74) endet, die an der letzten Bindungsstelle der eigenen Grundware (61, 62) beginnt und die die auf etwa gleicher Höhe angeordnete, jeweils äußere Schusseintragszone (51, 52) außen tangiert.

4. Verfahren nach Anspruch 1 oder 2, **dadurch gekennzeichnet,**
**dass** auch die Endpositionen der Polfäden in den Außenfächern derart gestaffelt sind, dass sich regelmäßig nicht mehr als zwei Polfäden, die einer Rietlücke zugeordnet sind, gleichzeitig in einer Ebene befinden oder einander begegnen.

5. Verfahren nach Anspruch 1 oder 2, **dadurch gekennzeichnet,**
**dass** die die Polfäden führenden Litzen bei einem Fachvertritt in ein Außenfach im Bereich des Außenfaches einen kurzzeitigen Überhub (H3, H3') ausführen.

6. Verfahren nach Anspruch 1 oder 2, **dadurch gekennzeichnet,**
**dass** die die Polfäden einer Rietlücke führenden Litzen zeitlich versetzt das Mittelfach (M) passieren.

7. Verfahren nach Anspruch 1, **dadurch gekennzeichnet,**
**dass** die Litzen (31, 32) mittels elektrischer, nach Programmen gesteuerter Betätigungselemente, angetrieben werden,
**dass** die Polkettfäden (73, 74) mustergemäß stets in eine der äußeren Fachebenen (01, U1) geführt werden,
**dass** das Webfach
- zwischen der Weblade (2) und den Litzen (31, 32) im Bereich zweier Ebenen (73a, 74a),
- - die an den letzten Bindungsstellen einer der Grundwaren (61, 62) beginnen und die die auf etwa gleicher Höhe angeordnete, jeweils äußere Schusseintragszone (51, 52) außen, d. h. oben bzw. unten, tangieren,
- über die Breite des Webfaches mittels oberen und unteren Webfachbegrenzern (4, 41, 42) um einen Differenzbetrag (a, b) verkleinert wird und
**dass** die Endpositionen und/oder die Durchtrittspositionen der Polfäden im Bereich des Mittelfaches derart gestaffelt sind, dass sich regelmäßig nicht mehr als zwei Polfäden, die einer Rietlücke zugeordnet sind, gleichzeitig in einer Ebene befinden oder einander begegnen.

8. Vorrichtung zur Fachbildung jacquardmusternder Polkettfäden auf einer Doppelflorwebmaschine
mit mindestens zwei übereinander angeordneten Schusseintragszonen (51, 52), die jeweils dem Bereich einer der Grundwaren (61, 62) des Doppelflorgewebes (6) zugeordnet sind,
mit Fachbildungselementen, die Litzen (31, 32) mit Ösen (311, 321) zur Führung der Polfäden (7) aufweisen,
wobei die Litzen (31, 32) - dem Muster und der Bindung entspechend - vor jedem Schusseintrag einer von mindestens drei Fachebenen (O, M, U) mittels Auswahlelementen zuordenbar und mittels Antriebselementen dorthin bewegbar sind,
zur Realisierung des Verfahrens nach Anspruch 1,
**dadurch gekennzeichnet,**
**dass** die jeweils äußeren Fachebenen (O, U) durch zwei voneinander verschiedene Höhenpositionen (01, 02; U1, U2) der Litzen definiert werden,
**dass** die jeweils äußere Höhenposition (01, U1) der Litze (31, 32) durch eine Ebene definiert wird,
- die an der letzten Bindungsstelle einer der Grundwaren (61, 62) beginnt und die Schusseintragszone (52, 51) im Bereich der anderen Grundware (62, 61) außen tangiert,
**dass** die jeweils innere Höhenposition (02, U2) der Litze (31, 32) durch eine Ebene (73, 74) definiert wird, die an der letzten Bindungsstelle einer der Grundwaren (61, 62) beginnt und die die auf etwa gleicher Höhe angeordnete, jeweils äußere Schusseintragszone (51, 52) außen tangiert und,
**dass** die Antriebselemente für die Litzen (31, 32) einzeln steuerbare Motoren sind, die nach unterschiedlichen Programmen elektrisch entweder in die innere (02, U2) oder in die äußere Höhenposition (01, U1) steuerbar sind.

9. Vorrichtung nach Anspruch 8, **dadurch gekennzeichnet,**
**dass** mindestens die Ösen derjenigen Litzen, deren Polfäden im Mittelfach M1, M2 postitioniert sind, in der Höhe gestaffelt angeordnet sind.

10. Vorrichtung zur Fachbildung jacquardmustern der Polkettfäden auf einer Doppelflorwebmaschine
mit mindestens zwei übereinander angeordneten Schusseintragszonen, (51, 52) die jeweils dem Bereich einer der Grundwaren (61, 62) des Doppelflorgewebes (6) zugeordnet sind,
mit Fachbildungselementen, die Litzen (31, 32) mit Ösen (311, 321) zur Führung der Polfäden (7) aufweisen und
mit einer Weblade (2) mit Webblatt (21),
zur Realisierung des Verfahrens nach Anspruch 1,
**dadurch gekennzeichnet,**
**dass** zwischen dem Webblatt (21) der Weblade (2) und dem Bewegungsbereich der Litzen (31, 32) obere und untere Webfachbegrenzer (4, 41, 42) angeordnet sind und
**dass** die das Webfach begrenzenden Anschläge der Webfachbegrenzer (4, 41, 42) auf je einer von Ebenen (73b, 74b) angeordnet sind, die an der letzten Bindungsstelle einer der Grundwaren (61, 62) beginnen und die die auf etwa ihrer Höhe angeordnete, jeweils äußere Schusseintragszone (51, 52) außen tangieren.

11. Vorrichtung nach Anspruch 10, **dadurch gekennzeichnet,**
**dass** die Webfachbegrenzer (4) aus parallel zur Gewebeanschlagkante (11) ausgerichteten Führungsdrähten (41, 42) bestehen, die in Abständen durch Ösen (44, 45) geführt werden, die an vertikal unbeweglichen, gespannten Traglitzen (43) befestigt sind.

## Claims

1. A method for shedding jacquard pattern-producing pile warp threads on a double-pile loom, with at least two weft insertion zones (51, 52) arranged one above the other between adjacent shed planes each time,
wherein the pile threads before each web insertion - corresponding to the pattern and the selected weave - by means of healds (31, 32) are each associated with a shed plane (O, M, U) and finally are moved away using the open-shed method,
the group of non-pattern-producing pile threads (71, 72) being tied in an upper and/or lower back cloth (61, 62) and the pattern-producing pile threads (75, 76) being tied alternately in the upper back cloth (61) and in the lower back cloth (62) and finally being tensioned between the two back cloths (61, 62),
**characterised in that**
the healds (31, 32) are driven by means of electric actuating elements (37) which are controlled according to programs which can be selected, and
that the stroke height of the healds (31, 32) guiding the pile threads is varied dependent on the last tying in one of the two back cloths (61, 62) such that the depth of shed in the region of the rearmost end position of the sley (2) at most corresponds to that predetermined by the respective pattern-producing pile threads (75, 76).

2. A method according to Claim 1, **characterised in that**
the end positions and/or the passage positions of the pile threads in the region of the centre shed (M1, M2) are staggered such that regularly not more than two pile threads which are associated with a reed space are or encounter each other simultaneously in one plane.

3. A method according to Claim 1 or 2, **characterised in that**
the pile threads (71, 72) tied for the last time as being non-pattern-producing in their own back cloth (61, 62) or as dead pile always, when they are guided into the outer shed (O, U) associated with their own back cloth (61, 62), perform a shortened stroke (H1, H1') in their own inner outer shed (02, U2) in each case, and
the shortened stroke (H1, H1') ends in a plane (73, 74) which begins at the last tying point of the own back cloth (61, 62) and which externally forms a tangent to the outer weft insertion zone (51, 52) each time which is located at approximately the same height.

4. A method according to Claim 1 or 2, **characterised in that**
the end positions of the pile threads in the outer sheds are also staggered such that regularly not more than two pile threads which are associated with a reed space are or encounter each other simultaneously in one plane.

5. A method according to Claim 1 or 2, **characterised in that**
the healds guiding the pile threads upon a shed displacement into an outer shed in the region of the outer shed perform a brief excess stroke (H3, H3').

6. A method according to Claim 1 or 2, **characterised in that**
the healds guiding the pile threads of a reed space pass through the centre shed (M) staggered over time.

7. A method according to Claim 1, **characterised in that**
the healds (31, 32) are driven by means of electric actuating elements which are controlled according to programs,
the pile warp threads (73, 74) in accordance with the pattern are always guided in one of the outer shed planes (O1, U1),
the shed
- between the sley (2) and the healds (31, 32) in the region of two planes (73a, 74a)
-- which begin at the last tying points of one of the back cloths (61, 62) and which externally, i.e. above or below, form a tangent with the outer weft insertion zone (51, 52) each time which is located at approximately the same height,
- across the width of the shed is reduced by a differential amount (a, b) by means of upper and lower shed delimiters (4, 41, 42) and
that the end positions and/or the passage positions of the pile threads in the region of the centre shed are staggered such that regularly not more than two pile threads which are associated with a reed space are or encounter each other simultaneously in one plane.

8. A shedding device for jacquard pattern-producing pile warp threads on a double-pile loom
with at least two weft insertion zones (51, 52) arranged one above the other, each of which is associated with the region of one of the back cloths (61, 62) of the double-pile fabric (6),
with shedding elements which have healds (31, 32) with eyelets (311, 321) for guiding the pile threads (7),
wherein the healds (31, 32) - corresponding to the pattern and the weave - before each web insertion can be associated with one of at least three shed planes (O, M, U) by means of selection elements and can be moved thereto by means of drive elements,
for performing the method according to Claim 1,
**characterised in that**
the outer shed planes (O, U) each time are defined by two vertical positions (01, 02; U1, U2) of the healds which differ from each other,
the outer vertical position (01, U1) of the heald (31, 32) each time is defined by a plane
- which begins at the last tying point of one of the back cloths (61, 62) and externally forms a tangent to the weft insertion zone (52, 51) in the region of the other back cloth (62, 61),
the inner vertical position (02, U2) of the heald (31, 32) each time is defined by a plane (73, 74) which begins at the last tying point of one of the back cloths (61, 62) and which externally forms a tangent to the outer weft insertion zone (51, 52) each time which is located at approximately the same height, and
that the drive elements for the healds (31, 32) are individually controllable motors which can be moved by electrical control either into the inner (02, U2) or into the outer vertical position (01, U1) according to different programs.

9. A device according to Claim 8, **characterised in that**
at least the eyelets of those healds the pile threads of which are positioned in the centre shed M1, M2 are arranged vertically staggered.

10. A shedding device for jacquard pattern-producing pile warp threads on a double-pile loom
with at least two weft insertion zones (51, 52) arranged one above the other, each of which is associated with the region of one of the back cloths (61, 62) of the double-pile fabric (6),
with shedding elements which have healds (31, 32) with eyelets (311, 321) for guiding the pile threads (7) and
with a sley (2) with reed (21),
for performing the method according to Claim 1,
**characterised in that**
upper and lower shed delimiters (4, 41, 42) are arranged between the reed (21) of the sley (2) and the region of movement of the healds (31, 32), and
that the stops of the shed delimiters (4, 41, 42) which delimit the shed are arranged on one each time of planes (73b, 74b) which begin at the last tying point of one of the back cloths (61, 62) and which externally form a tangent with the outer weft insertion zone (51, 52) each time which is located at approximately its height.

11. A device according to Claim 10, **characterised in that**
the shed delimiters (4) consist of guide wires (41, 42) oriented parallel to the beat-up edge (11), which wires at intervals are guided through eyelets (44, 45) which are fastened to vertically immovable, tensioned supporting healds (43).

## Revendications

1. Procédé de formation de la foule de fils de chaîne de poil formant un motif jacquard sur un métier à tisser double poils, comportant au moins deux zones d'insertion de trame (51, 52) disposées l'une au-dessus de l'autre, entre des plans de foule respectivement contigus,
dans lequel les fils de poil sont coordonnés, via des lisses (31, 32), avant chaque insertion de trame - en fonction du motif et de l'armure choisie - respectivement à un plan de foule (O, M, U) et peuvent y être finalement déplacés d'après le mode de travail à pas ouvert,
dans lequel le groupe des fils de poil ne formant pas le dessin (71, 72) est lié dans un tissu de base supérieur et/ou inférieur (61, 62) et les fils de poil formant le dessin (75, 76) sont liés en alternance dans le tissu de base supérieur (61) et dans le tissu de base inférieur (62) et enfin tendus entre les deux tissus de base (61, 62),
**caractérisé**
**en ce que** les lisses (31, 32) sont entraînées au moyen d'éléments d'actionnement électriques (37) commandés par des programmes pouvant être sélectionnés, et
**en ce que** la valeur de course des lisses (31, 32) guidant les fils de poil varie en fonction de la dernière insertion dans un des deux tissus de base (61, 62) de façon à ce que la hauteur de la foule dans la zone de la position de fin la plus arrière du battant (2) corresponde au maximum à celle prescrite par les fils de poil (75, 76) respectifs formant le dessin.

2. Procédé selon la revendication 1, **caractérisé**
**en ce que** les positions de fin et/ou les positions de passage des fils de poil dans la zone de la foule médiane (M1, M2) sont étagées de façon telle que régulièrement, pas plus de deux fils de poil qui sont associés à un intervalle de peigne se trouvent ou se rencontrent simultanément dans un plan.

3. Procédé selon la revendication 1 ou 2, **caractérisé**
**en ce que** les fils de poil (71, 72) liés pour la dernière fois comme ne formant pas le motif dans le tissu de base propre (61, 62) ou en tant que poils morts, exécutent ensuite toujours, lorsqu'ils sont guidés dans la foule externe (O, U) coordonnée au tissu de base inhérent (61, 62), une course raccourcie (H1, H1') dans une foule externe intérieure propre respective (02, U2), et
**en ce que** la course raccourcie (H1, H1') se termine dans un plan (73, 74) qui commence au niveau du dernier point d'armure du tissu de base propre (61, 62) et qui est tangent en externe à la zone d'insertion de trame externe respective (51, 52) disposée approximativement à la même hauteur.

4. Procédé selon la revendication 1 ou 2, **caractérisé**
**en ce que** même les positions de fin des fils de poil dans les foules externes sont étagées de façon telle que régulièrement, pas plus de deux fils de poil qui sont associés à un intervalle de peigne se trouvent ou se rencontrent simultanément dans un plan.

5. Procédé selon la revendication 1 ou 2, **caractérisé**
**en ce que** les lisses guidant les fils de poil, lors d'un passage de foule dans une foule externe, exécutent dans la zone de la foule externe une brève course plus longue (H3, H3').

6. Procédé selon la revendication 1 ou 2, **caractérisé**
**en ce que** les lisses guidant les fils de poil d'un intervalle de peigne passent la foule médiane (M) de façon décalée dans le temps.

7. Procédé selon la revendication 1, **caractérisé**
**en ce que** les lisses (31, 32) sont entraînées au moyen d'éléments d'actionnement électriques commandés selon des programmes,
**en ce que** les fils de chaîne de poil (73, 74) sont toujours guidés selon le motif dans un des plans de foule externes (O1, U1),
**en ce que** la foule
- entre le battant (2) et les lisses (31, 32) dans la zone des deux plans (73a, 74a),
- qui commencent aux derniers points d'armure d'un des tissus de base (61, 62) et qui sont tangents en externe à la zone d'insertion de trame externe respective (51, 52), à savoir supérieure ou inférieure, disposée approximativement à la même hauteur,
- est rétrécie sur la largeur du pas au moyen de limiteurs de foule supérieur et inférieur (4, 41, 42) d'un montant de différence (a, b), et
**en ce que** les positions de fin et/ou les positions de passage des fils de poil dans la zone de la foule médiane sont étagées de façon telle que régulièrement, pas plus de deux fils de poil qui sont associés à un intervalle de peigne se trouvent ou se rencontrent simultanément dans un plan.

8. Dispositif de formation de foule de fils de chaîne de poil formant un motif jacquard sur une machine à tisser double pièce,
comportant au moins deux zones d'insertion de trame (51, 52) disposées l'une au-dessus de l'autre, qui sont respectivement coordonnées à la zone d'un des deux tissus de base (61, 62) du tissu double poil,
comportant des éléments de formation de la foule qui présentent les lisses (31, 32) avec oeillets (311, 321) pour guider les fils de poil (7),
dans lequel les lisses (31, 32) - en fonction du motif et de l'armure - avant chaque insertion de trame, peuvent être coordonnées à au moins trois plans de foule (O, M, U) au moyen d'éléments de sélection et peuvent y être déplacées au moyen d'éléments d'entraînement,
afin de réaliser le procédé selon la revendication 1,
**caractérisé**
**en ce que** les plans de foule externes respectifs (O, U) sont définis par deux positions de hauteur différentes l'une de l'autre (O1, 02 ; U1, U2) des lisses,
**en ce que** la position de hauteur externe respective (O1, U1) de la lisse (31, 32) est définie par un plan,
- qui commence au dernier point d'armure d'un des tissus de base (61, 62) et est tangent en externe à la zone d'insertion de trame (52, 51) dans la zone de l'autre tissu de base (62, 61),
**en ce que** la position de hauteur interne respective (02, U2) de la lisse (31, 32) est définie par un plan (73, 74) qui commence au niveau du dernier point d'armure d'un des tissus de base (61, 62) et qui est tangent en externe à la zone d'insertion de trame externe respective (51, 52) disposée approximativement à la même hauteur, et
**en ce que** les éléments d'entraînement des lisses (31, 32) sont des moteurs pouvant être commandés séparément, qui peuvent être commandés selon des programmes différents, par voie électrique, soit dans la position de hauteur interne (02, U2) soit dans la position de hauteur externe (O1, U1).

9. Dispositif selon la revendication 8, **caractérisé**
**en ce qu'**au moins les oeillets des lisses dont les fils de poil sont positionnés dans la foule médiane M1, M2 sont disposés de façon étagée en hauteur.

10. Dispositif de formation de foule de fils de chaîne de poil formant un motif jacquard sur une machine à tisser double pièce,
comportant au moins deux zones d'insertion de trame (51, 52) disposées l'une au-dessus de l'autre, qui sont respectivement coordonnées à la zone d'un des deux tissus de base (61, 62) du tissu double poil (6),
comportant des éléments de formation de la foule, qui présentent des lisses (31, 32) avec oeillets (311, 321) pour guider les fils de poil (7), et
comportant un battant (2) avec peigne (21),
pour réaliser le procédé selon la revendication 1,
**caractérisé**
**en ce qu'**entre le peigne (21) du battant (2) et la zone de déplacement des lisses (31, 32) sont disposés des limiteurs de foule supérieur et inférieur (4, 41, 42) et
**en ce que** les butées des limiteurs de foule (4, 41, 42) délimitant le pas sont disposées respectivement sur un des plans (73b, 74b) qui commencent au dernier
point d'armure d'un des tissus de base (61, 62) et qui sont tangents en externe à la zone d'insertion de trame externe (51, 52) respective disposée approximativement à sa hauteur.

11. Dispositif selon la revendication 10, **caractérisé**
**en ce que** les limiteurs de foule (4) se composent de fils de guidage (41, 42) orientés parallèlement à la lisière du tissu (11), qui sont guidés selon des écarts par des oeillets (44, 45) qui sont fixés à des lisses de support (43) tendues et verticalement immobiles.
